# EUROPÄISCHE PATENTSCHRIFT

(11) **EP 1 639 935 B1**
(45) Veröffentlichungstag und Bekanntmachung des Hinweises auf die Patenterteilung: **25.06.2008**
(21) Anmeldenummer: 05018869.7
(22) Anmeldetag: 31.08.2005
(51) Int. Cl.: A47L 15/42, D06F 39/12, D06F 39/00, F24C 7/08

(54) **Kastenförmige Bedienblende**
Box-shaped control panel.
Panneau de commande en forme de caisson.

(30) Priorität: 23.09.2004 DE 102004046484
(43) Veröffentlichungstag der Anmeldung: 29.03.2006
(73) Patentinhaber: Miele & Cie. KG, 33332 Gütersloh (DE)
(72) Erfinder: Boeckhaus, Heike, 33649 Bielefeld (DE); Schlief, Martin, 33624 Werther (DE)

(56) Entgegenhaltungen:
- FR-A- 2 585 938
- US-A- 5 243 453
- US-A- 5 453 586
- US-A1- 2003 205 954
- PATENT ABSTRACTS OF JAPAN Bd. 2002, Nr. 06, 4. Juni 2002 (2002-06-04) -& JP 2002 035482 A (SHARP CORP), 5. Februar 2002 (2002-02-05)
- PATENT ABSTRACTS OF JAPAN Bd. 003, Nr. 020 (M-049), 20. Februar 1979 (1979-02-20) -& JP 53 144170 A (HITACHI LTD), 15. Dezember 1978 (1978-12-15)

## Beschreibung

Die Erfindung betrifft eine kastenförmige Bedienblende für ein Haushaltgerät nach dem Oberbegriff des Anspruchs 1.

Insbesondere bei Haushaltsgeräten, welche als Einbaugeräte in Küchen verwendet werden (Geschirrspüler, Herde) besteht der Wunsch, diese mit einer Bedienblende aus Metall, vorzugsweise aus Edelstahl auszustatten, um den Geräten ein hochwertiges Aussehen zu verleihen.

Bei einem von der Anmelderin hergestellten und vertriebenen Geschirrspüler G 601 Sci PLUS ist die Bedienblende mit einer ebenen Frontfläche ausgestattet, welche lediglich Öffnungen für die Bedien- und Anzeigeelemente, für einen Türgriff und für einen Gebläseauslass besitzt. Da sich die Bedien- und Anzeigeelemente in der Regel unterhalb des Höhenniveaus einer Arbeitsplatte befinden, sind sie von einem aufrecht stehenden Benutzer nur schwer einzusehen. Vollständig geneigte Bedienblenden können bei Einbaugeräten nicht eingesetzt werden, da dann die seitlichen Außenflächen der Möbel, die das Einbaugerät umgeben, sichtbar sind. Es sind deshalb Bedienblenden bekannt, bei denen derjenige Teil, welcher die Bedien- und Anzeigeelemente beinhaltet, abgeschrägt ist. Solche Blenden sind aus Metall nur schwer einstückig herstellbar, da die hierfür erforderliche Ziehoperation zu großen, optisch nicht akzeptablen Radien im Bedien-/ Anzeigebereich führen würde.

Aus der JP 2002 035482 A ist eine Waschmaschine mit einer Bedienblende bekannt, welche aus einem Blendenrahmen und einem darin eingesetzten Träger für elektrische und elektronische Bauteile besteht. Der Blendenrahmen wird von einem weiteren Rahmen gehalten, welcher die obere Abdeckung der Waschmaschine bildet und die Einfüllöffnung für Wäsche beinhaltet.

Die FR 2 585 938 A zeigt ein Haushaltgerät, bei dem ein zurückversetztes Teil ausgehend von seiner Unterkante bis zu seiner Oberkante schräg nach hinten verläuft.

Die US 5 243 453 A zeigt ein Bedienfeld, bei dem Teile durch Klebeverbindungen zusammengefügt sind.

Der Erfindung stellt sich somit das Problem, eine Bedienblende der eingangs genannten Art zu offenbaren, bei welcher die sichtbaren Teile aus Metall (vorzugsweise Edelstahl) bestehen und welche trotzdem einfach zu fertigen ist.

Erfindungsgemäß wird dieses Problem durch eine Bedienblende mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass auf einfache Weise eine Bedienblende in Edelstahloptik ohne komplizierte Tiefziehoperationen hergestellt werden kann.

In einer vorteilhaften Ausführungsform verläuft der zurückversetzte Teil ausgehend von seiner Unterkante bis zu seiner Oberkante schräg nach hinten. Hierdurch kann der vor dem Gerät stehende Benutzer die Bedien- und Anzeigeelemente besser sehen.

Es ist außerdem vorteilhaft, wenn die Befestigung des Schaltschildes durch eine Klebeverbindung erfolgt, da diese während des Montageprozesses schnell und ohne Hilfsmittel durchgeführt werden kann. Dabei ist es zweckmäßig, zur Herstellung der Klebeverbindung eine Klebefolie zu verwenden.

Ein Ausführungsbeispiel der Erfindung ist in den Zeichnungen rein schematisch dargestellt und wird nachfolgend näher beschrieben. Es zeigt
- Figur 1: eine isometrische Ansicht einer Bedienblende 1 für einen Geschirrspüler von vorn oben;
- Figur 2: eine isometrische Ansicht der Bedienblende 1 nach Figur 1 von innen;
- Figur 3: die Bedienblende 1 nach Figur 1 und 2 in Explosionsdarstellung;
- Figur 4: die Bedienblende 1 nach Figur 1 und 2 im Schnitt.

Die in den Figuren 1 bis 4 dargestellte kastenförmige Bedienblende 1 ist in bekannter Weise an der Tür eines nicht näher dargestellten Geschirrspülers befestigt und wird in ebenfalls bekannter Weise auf ihrer Rückseite durch ein Türinnenblech (nicht dargestellt) verschlossen. Sie nimmt ein beispielsweise aus der DE 196 51 821 A1 bekanntes Elektronikgehäuse (nicht dargestellt) auf.

Die Bedienblende 1 beinhaltet ein aus Kunststoff gefertigtes Einsatzteil 2, welches als Träger der nachfolgend beschriebenen Blendenteile dient. Das Einsatzteil 2 besitzt einen umlaufenden Außenrahmen 3 und eine gegenüber der Frontseite 5 des Rahmens 3 zurückversetzte Halteplatte 4, welche ausgehend von ihrer Unterkante 6 bis zu ihrer Oberkante 7 schräg nach hinten verläuft und damit die Grundlage für eine Bedienblende 1 mit einem geneigten Schalt-und Anzeigebereich bildet. In der Halteplatte 4 sind unterschiedlich geformte Durchbrüche 8 für Schaltstößel und Anzeigeelemente (nicht dargestellt) aus dem dahinterliegenden Elektronikgehäuse vorhanden.

Am Einsatzteil 2 wird ein aus Edelstahl gefertigter Blendenrahmen 9 befestigt. Dieser besteht aus einem bei geschlossener Tür vertikal ausgerichteten Frontteil 10, welches eine zentrale Öffnung 11 besitzt und hierdurch den Rahmen bildet. Im oberen Bereich ist eine Wölbung 12 vorhanden, hinter der sich ein Griffeinsatz (nicht dargestellt) befindet. Der zur Öffnung gerichtete Rand 13 ist, wie Figur 4 zeigt, nach innen gebogen. Durch eine erste Abkantung werden Seitenflächen 14 bis 17 gebildet. Die rechte 14 und linke 15 Seite ist geschlossen, in der Oberseite 16 ist hinter der Wölbung 12 ein Ausschnitt 18 angeordnet, in den eine nach innen gewölbte Griffmulde 19 eingeklebt ist. In der Unterseite 17 befinden sich rechteckige Öffnungen 20, deren Funktion später erklärt ist. Durch eine zweite Abkantung der Oberseite und der rechten und linken Seite wird unter Ausbildung einer Nut 21 ein Halterand 22 erzeugt, über den die Bedienblende 1 mit dem nicht gezeigten Türinnenblech verschraubt wird. Hierzu sind entsprechende Aussparungen 23 vorgesehen. Zur Befestigung des Einsatzteils 2 im Blendenrahmen 9 wird dieses zunächst in den Blendenrahmen 9 gedrückt, bis Rasthaken 26 an seinem unteren Rand 27 in die Öffnungen 20 greifen (s. Fig. 4). Anschließend werden Klemmstücke 24 mit einem Vorsprung 25 in die Nut 21 gedrückt und zum oberen Rand 28 des Einsatzteil-Außenrahmens 3 hin gekippt. Hierfür sind Aussparungen 34 vorgesehen. Anschließend werden die Klemmstücke seitlich verschoben, so dass ihr Rand 35 in am Einsatzteil vorgesehene Nuten 36 eingreift.

Zuletzt wird unter Zwischenlage eines plattenförmigen Lichtleiters 30 ein Schaltschild 31 aus Edelstahl auf dem Einsatzteil befestigt. Hierzu wird das Schaltschild 31 mit einer Klebefolie 29 beschichtet, die selbstverständlich korrespondierende Aussparungen 37 zur Halteplatte 4 im Bereich der Schaltstößel und Anzeigeelemente besitzt. Das Schaltschild 31 wird auf die Halteplatte 4 gedrückt. Dabei muss darauf geachtet werden, dass die Schaltstößel aus dem Elektronikgehäuse und am Lichtleiter 30 angeformte Noppen 32 durch im Schaltschild 31 vorgesehene Öffnungen 33, von denen hier nur ein Teil dargestellt ist, durchgeführt werden. Gleiches gilt für ein evtl. vorhandenes Anzeigedisplay (nicht dargestellt).

## Patentansprüche

1. Kastenförmige Bedienblende (1) für ein Haushaltgerät, mit einer Frontfläche und mindestens drei Seitenflächen,
**dadurch gekennzeichnet,**
**dass** die Bedienblende (1) aus folgenden Teilen besteht:
• einem aus Metall gefertigten Blendenrahmen (9), welcher die Seitenflächen (14, 15, 16, 17) und einen sich daran anschließenden rahmenförmigen Bereich (10) der Frontfläche beinhaltet;
• einem den Blendenrahmen (9) haltenden Einsatzteil (2) aus Kunststoff, welches wenigstens in einem Teil des vom Blendenrahmen (9) freigelassenen Innenbereichs gegenüber der Frontfläche des Blendenrahmens (9) zurückversetzt ausgebildet ist,
• einem auf dem Einsatzteil (2) befestigten Schaltschild (31) aus Metall, in welchem Öffnungen (33) zur Aufnahme bzw. Durchführung von Teilen von Bedien- und Anzeigeelementen angeordnet sind.

2. Bedienblende (1) nach Anspruch 1,
**dadurch gekennzeichnet,**
**dass** der zurückversetzte Teil (4) ausgehend von seiner Unterkante (6) bis zu seiner Oberkante (7) schräg nach hinten verläuft.

3. Bedienblende (1) nach mindestens einem der Ansprüche 1 oder 2,
**dadurch gekennzeichnet,**
**dass** die Befestigung des Schaltschildes (31) durch eine Klebeverbindung erfolgt.

4. Bedienblende (1) nach Anspruch 3,
**dadurch gekennzeichnet,**
**dass** zur Herstellung der Klebeverbindung eine Klebefolie (29) verwendet wird.

## Claims

1. Box-shaped control panel for a domestic appliance, including a front face and at least three side faces, **characterised in that** the control panel (1) comprises the following parts:
• a panel frame (9), which is produced from metal and includes the side faces (14, 15, 16, 17) and a frame-shaped region (10) of the front face that adjoins thereto;
• an insert part (2), which is made of plastics material, retains the panel frame (9) and is set back at least in a part of the inside region exposed by the panel frame (9) relative to the front face of the panel frame (9),
• a circuit plate (31), which is made of metal and is secured to the insert part (2), in which circuit plate openings (33) are disposed for accommodating or respectively feeding through parts of control and indicating elements.

2. Control panel (1) according to claim 1, **characterised in that** the offset part (4) extends inclinedly rearwards proceeding from its lower edge (6) to its upper edge (7).

3. Control panel (1) according to at least one of claims 1 or 2, **characterised in that** the securing of the circuit plate (31) is effected by means of an adhesive connection.

4. Control panel (1) according to claim 3, **characterised in that** an adhesive foil (29) is used to produce the adhesive connection.

## Revendications

1. Bandeau de commande en forme de caisson (1) pour un appareil ménager, avec une face avant et avec au moins trois faces latérales,
**caractérisé en ce que** le bandeau de commande (1) est constitué des éléments suivants:
- un cadre de bandeau (9) fabriqué en métal, qui contient les faces latérales (14, 15, 16, 17) et une région en forme de cadre (10) de la face frontale qui s'y raccorde ;
- un élément d'insertion (2) en matière plastique maintenant le cadre de bandeau (9), élément qui est réalisé en retrait par rapport à la face frontale du cadre de bandeau (9) au moins dans une partie de la région intérieure laissée libre par le cadre de bandeau (9) ;
- un masque de commutation (31) en métal, fixé sur l'élément d'insertion (2) et dans lequel sont disposées des ouvertures (33) pour recevoir ou laisser passer des parties d'éléments de commande et d'affichage.

2. Bandeau de commande (1) selon la revendication 1, **caractérisé en ce que** la partie en retrait (4) s'étend en oblique vers l'arrière depuis son bord inférieur (6) jusqu'à son bord supérieur (7).

3. Bandeau de commande (1) selon la revendication 1 ou 2, **caractérisé en ce que** la fixation du masque de commutation (31) s'effectue par un assemblage collé.

4. Bandeau de commande (1) selon la revendication 3, **caractérisé en ce qu'**on utilise une feuille adhésive (29) pour réaliser l'assemblage collé.
